# EUROPÄISCHE PATENTSCHRIFT

(11) **EP 1 758 787 B1**
(45) Veröffentlichungstag und Bekanntmachung des Hinweises auf die Patenterteilung: **27.08.2008**
(21) Anmeldenummer: 05714173.1
(22) Anmeldetag: 14.03.2005
(51) Int. Cl.: B63H 5/14, B63H 25/42

(54) **BUGSTRAHLRUDER FÜR AUSSENMONTAGE**
BOW THRUSTER FOR EXTERNAL FITTING
PROPULSEUR D'ETRAVE POUR MONTAGE EXTERNE

(30) Priorität: 15.03.2004 AT 4482004
(43) Veröffentlichungstag der Anmeldung: 07.03.2007
(73) Patentinhaber: MARINNO - maritime innovations GmbH, 6842 Koblach (AT)
(72) Erfinder: Holesz, Hubert, 6751 Ausserbraz (AT)
(74) Vertreter: Hofmann, Ralf U.
(86) Internationale Anmeldenummer: PCT/AT2005/000091
(87) Internationale Veröffentlichungsnummer: WO 2005/087584

(56) Entgegenhaltungen:
- EP-A- 0 566 788
- DE-A1- 3 001 701
- US-A- 5 152 240
- US-A- 5 246 393

## Beschreibung

Die Erfindung betrifft ein Querstrahlruder, insbesondere Bugstrahlruder, für Schiffe, mit einem Gehäuse, wenigstens einem Elektromotor und wenigstens einem Propeller.

Querstrahlruder mit einem im Schiffskörper ausgebildeten, aus einem Tunnelrohr bestehenden Querschubkanal und einem darin angeordneten Antrieb mit einem Propeller sind z.B. aus der WO 2003/047966 A2 bekannt. Bei diesen läuft in einem querschiffs angebrachten Kanal ein Propeller um und drückt das angesaugte Wasser, ähnlich einer Axialpumpe, je nach der gewählten Drehrichtung oder der Flügelstellung bei Verstellpropellern nach Steuer-oder Backbord. Mit einer derartigen Querschubanlage wird insbesondere auch das Manövrieren eines Schiffes bei geringer Fahrt erleichtert. Die Montage dieser Querstrahlruder setzt eine gewisse Mindestgröße (Breite und Tiefgang) des Rumpfes voraus um einen Querkanal anbringen zu können. Die seitlichen Öffnungen des Querstrahlruders haben negative Auswirkung auf die Rumpfeigenschaften. Beim Betrieb von Querstrahlrudern entstehen meist unangenehme Geräusche, die belästigend wirken.

Aus der EP 0 716 977 A1 und der US 2001/0291133 A1 sind Querstrahlruder ohne Querschubkanal bekannt, deren Propeller ausserschiffs im Wasser, deren Motor aber im Bootsinneren liegt. Die meistens verwendeten Elektromotoren sind, da in der Mitte des Schiffes angebracht, nur schwer zu kühlen.

Die US 5 152 240 A und die US 4 529 386 A beschreiben ein Querstrahlruder, das vollständig im Bootsinneren angeordnet ist und nach Öffnen einer sich im Rumpf befindlichen Klappe aus dem Bug ausfahrbar bzw. wieder in den Bug einziehbar ist.

Alle bisher genannten Querstrahlruder bedingen einen konstruktions-bedingten Platzaufwand inmitten des Schiffes.

Ausserschiffs angebrachte Querstrahlruder sind ebenfalls bekannt. Die US 4 732 104 A die alle Merhmale des Oberbegriffs des Anspruchs 1 offenbart, DE 30 01 701 A1, US 4 208 978 A, US 4 223 625 A, US 3 251 330 A offenbaren Querstrahlruder, die am Bug befestigt sind und bei NichtGebrauch über dem Wasser angeordnet sind. Über unterschiedliche Vorrichtungen, z.B. durch manuelles Schwenken um eine horizontale Achse, Betätigen eines Seilzugs mit Umlenkrolle, Kurbeln eines ein- und ausziehbaren Arms oder Ausfahren einer Hydraulik, lassen sich die Querstrahlruder unter den Wasserspiegel absenken. Dieses Absenken des Querstrahlruders in seine Gebrauchslage bedingt einen mehr oder weniger großen Aufwand.

Aus der FR 2 810 012 A1 geht ein Querstrahlruder hervor, das abnehmbar ausserschiffs seitlich an der Bordwand angebracht ist und dessen Motor und Propeller sich bei Betrieb in einem Gehäuse unter Wasser befinden.

Weiters ist aus der EP 0 566 788 A eine Antriebsanlage mit einem Elektromotor mit Propellern bekannt, die außn am Schiffskörper angebracht werden kann.

Der Erfindung liegt die Aufgabe zugrunde, die bekannten Konstruktionen von Querstrahlrudern grundsätzlich zu überdenken, um die oben beschriebenen Nachteile zu vermeiden.

Erfindungsgemäß wird diese Aufgabe mit einem Querstrahlruder mit den Merkmalen des Anspruchs 1 gelöst.

Bevorzugte und vorteilhafte Ausgestaltungen der Erfindung sind Gegenstand der Unteransprüche.

Bei dem erfindungsgemäßen Querstrahlruder ist das Gehäuse, in dem ein oder mehrere längsschiff gereihte Elektromotoren und wenigstens ein Propeller angeordnet ist, ausserschiffs stationär am Rumpf angebracht. Der komplette Mechanismus ist hierfür auf ein Mindestmaß reduziert und strömungsgünstigst ausserschiffs verlagert. Die Erfindung besitzt keinen Querkanal im Rumpf, sondern wird am äußeren Ende der Bug- oder Heckunterseite befestigt. Daher kann die Anlage unabhängig von der Größe des Schiffes eingesetzt werden. Es entfällt der Platzbedarf und der aufwändige Einbau im Inneren des Schiffes. Das ausserschiffs angebrachte Gehäuse mit dem Antrieb ist durch das Wasser gekühlt.

Weitere Einzelheiten, Merkmale und Vorteile des erfindungsgemäßen Querstrahlruders ergeben sich aus der nachstehenden Beschreibung unter Bezugnahme auf die angeschlossenen Zeichnungen, in welchen eine bevorzugte Ausführungsform dargestellt ist.

Es zeigt: Fig. 1 das erfindungsgemäße Bugstrahlruder in einer Seitenansicht, Fig. 2 das erfindungsgemäße Bugstrahlruder in Draufsicht, Fig. 3 das erfindungsgemäße Bugstrahlruder in Vorderansicht, Fig. 4 das erfindungsgemäße Bugstrahlruder in einer perspektivischen Darstellung und Fig. 5 eine Schnittansicht des erfindungsgemäßen Bugstrahlruders.

Das erfindungsgemäße Bugstrahlruder weist ein Gehäuse 5 mit einem Propeller 13 und einem daran befestigten Motor 11 auf. Die Befestigung des Gehäuses 5 des Bugstrahlruders erfolgt mittels drei durch den Rumpf 6 gehende Gewindebolzen 1,1a, von denen mindestens einer als Hohlwelle 1a ausgeführt ist und als Kabelführung dient. Bei der Montage wird zwischen einem Rumpf 6 des Schiffes und dem Gehäuse 5 eine Moosgummidichtung 2 angebracht. Die Konstruktion ist derart, dass die Moosgummidichtung 2 bei der Montage nicht bis zur Zerstörung zusammengequetscht wird. Ein kontrollierter Grad der Komprimierung einer Gummidichtung 2 ist die Vorraussetzung für eine nahezu unbegrenzte Qualität der Verbindung, da die Strukturen des Werkstoffs erhalten bleiben und dieser süß- bzw. meerwasserbeständig ist. Die Moosgummidichtung 2 wird mechanisch nicht beansprucht.

Die Montage mit drei Schrauben in sog. Dreipunkt-Auflage ist in der Technik bekannt und lässt nachträgliche Positionskorrekturen (hier vertikal) in einfachster Weise zu. Diese Bauweise garantiert eine Anpassung an die Krümmung des Rumpfes 6 und die Dichtheit des Systems.

Zusätzlich verhindern lagen 4,7 aus Hartgummi die Übertragung von Geräuschen vom Gehäuse 5 des Bugstrahlruders an den Rumpf 6 des Schiffs. Im Bootsinneren wird eine Lage aus Hartgummi 7 jeweils einer Unterlagscheibe 8 untergelegt und mittels zwei Muttern 9 pro Gewindestange 2 festgeschraubt. Die sich jetzt im Rumpfinneren befindlichen Anschlusskabel 10 werden entsprechend geschaltet.

Das stromlinienförmige Gehäuse 5 dient dem Schutz des Propellers 13 und reduziert den Wasserwiderstand bei der Vorwärtsbewegung auf ein Minimum. Der sich im Inneren des Gehäuses 5 befindliche Gleichstrommotor 11 ist längsschiff wasserdicht untergebracht und wird von vorbeiströmendem Wasser 15 gekühlt. Daher wird der Motor 11 laufend gekühlt und kann ohne der Gefahr einer Überhitzung eingesetzt werden.

Die Kraftübertragung erfolgt direkt auf ein oder mehrere Kegelradgetriebe 12 mit einem oder mehreren Propellern 13. Die ganze Einheit ist mehrfach über Kugellager 14 gelagert und abgedichtet. Bei Bedarf an großer Leistung werden mehrere Propeller 13 in einem Gehäuse hintereinander längsschiff gereiht und mit maximal zwei entgegengesetzten Elektromotoren 11 angetrieben.

Das Gehäuse 5 kann wahlweise mit einer Kupferlegierung bestrichen werden, wodurch die Anlage nicht durch Bewuchs beeinträchtigt wird.

Der größte mögliche Abstand zwischen Bugstrahlruder und dem Lateralmittelpunkt des Schiffes ist zugleich die Länge des wirkenden Hebels und ermöglicht einen größeren Wirkungsgrad der Anlage. Das stromförmige Gehäuse 5 trägt zur Erhöhung der Kursstabilität eines Schiffes bei ohne nennenswerte Verlangsamung der Vorwärtsbewegung.

Bei Gleitern (Motorboote) ragt der Bug während der Fahrt aus dem Wasser und die Anlage befindet sich außerhalb der Wasserströmung. Bei einem langsamen Hafenmanöver ist sie voll funktionstüchtig.

Die Größe des Bugstrahlruders kann an jede Bootsgröße angepasst werden, von größeren Jollen bis mittelgroßen Gleitern (Motorboote) und Verdrängern (Segelschiffe).

## Patentansprüche

1. Querstrahlruder, insbesondere Bugstrahlruder, für Schiffe, mit einem Gehäuse (5), wenigstens einem Elektromotor (11) und wenigstens einem Propeller (13), **dadurch gekennzeichnet, dass** in dem ausserschiffs stationär am Rumpf (6) angebrachten Gehäuse (5) ein Elektromotor (11) oder mehrere längsschiff gereihte Elektromotoren (11) und wenigstens ein Propeller (13) angeordnet sind.

2. Querstrahlruder gemäß Anspruch 1, **dadurch gekennzeichnet, dass** das ausserschiffs angebrachte Gehäuse (5) am äußeren Ende der Bug- oder Heckunterseite des Rumpfes (6) befestigt ist.

3. Querstrahlruder gemäß Anspruch 1 oder 2, **dadurch gekennzeichnet, dass** das ausserschiffs angebrachte Gehäuse (5) mit dem Elektromotor (11) durch das Wasser gekühlt ist.

4. Querstrahlruder gemäß einem der Ansprüche 1 bis 3, **dadurch gekennzeichnet, dass** das ausserschiffs angebrachte Gehäuse (5) an drei Auflagepunkten am Rumpf (6) befestigt ist.

5. Querstrahlruder gemäß einem der Ansprüche 1 bis 4, **dadurch gekennzeichnet, dass** das Gehäuse (5) ausserschiffs mittels drei oder mehr durch den Rumpf (6) gehenden Gewindebolzen (1,1a) am Rumpf (6) befestigt ist.

6. Querstrahlruder gemäß Anspruch 5, **dadurch gekennzeichnet, dass** von den Gewindebolzen (1,1a) mindestens einer als Hohlwelle (1a) ausgeführt ist.

7. Querstrahlruder gemäß Anspruch 6, **dadurch gekennzeichnet, dass** durch die Hohlwelle (1a) Anschlusskabel (10) geführt sind.

8. Querstrahlruder gemäß Anspruch 4, **dadurch gekennzeichnet, dass** das Gehäuse (5) im Bereich der Auflage- bzw. Befestigungspunkte Vertiefungen aufweist, in welche Gummidichtungen (2), vorzugsweise Moosgummidichtungen, eingelegt sind.

9. Querstrahlruder gemäß einem der Ansprüche 1 bis B, **dadurch gekennzeichnet, dass** an den Auflagepunkten zu beiden Seiten der Rumpfwand (6) Hartgummielemente (4,7) angeordnet sind.

10. Querstrahlruder gemäß einem der Ansprüche 1 bis 9, **dadurch gekennzeichnet, dass** das ausserschiffs angebrachte Gehäuse (5) einen oder mehrere neben- oder hintereinander angeordnete Propeller (13) umfasst.

11. Querstrahlruder gemäß einem der Ansprüche 1 bis 10, **dadurch gekennzeichnet, dass** die Achse des mindestens einen Elektromotors (11) und die Achse des wenigstens einen Propellers (13) rechtwinklig zueinander stehen.

## Claims

1. Transverse thruster, in particular bow thruster, for ships, comprising a housing (5), at least one electric motor (11) and at least one propeller (13), **characterized in that** an electric motor (11) or a plurality of electric motors (11) arranged in series along the ship and at least one propeller (13) are arranged in the housing (5) mounted externally in a stationary manner on the hull (6).

2. Transverse thruster according to Claim 1, **characterized in that** the externally mounted housing (5) is fixed at the outer end of the lower bow or lower stern of the hull (6).

3. Transverse thruster according to Claim 1 or 2, **characterized in that** the externally mounted housing (5) with the electric motor (11) is cooled by the water.

4. Transverse thruster according to any of Claims 1 to 3, **characterized in that** the externally mounted housing (5) is fixed at three contact points on the hull (6).

5. Transverse thruster according to any of Claims 1 to 4, **characterized in that** the housing (5) is fixed externally to the hull (6) by means of three or more threaded bolts (1, 1a) passing through the hull (6).

6. Transverse thruster according to Claim 5, **characterized in that** at least one of the threaded bolts (1, 1a) is in the form of a hollow shaft (1a)

7. Transverse thruster according to Claim 6, **characterized in that** connecting cables (10) are fed through the hollow shaft (1a).

8. Transverse thruster according to Claim 4, **characterized in that** the housing (5) has, in the region of the contact points or fixing points, indentations into which rubber seals (2), preferably cellular rubber seals, are inserted.

9. Transverse thruster according to any of Claims 1 to 8, **characterized in that** hard rubber elements (4, 7) are arranged at the contact points on both sides of the hull wall (6).

10. Transverse thruster according to any of Claims 1 to 9, **characterized in that** the externally mounted housing (5) comprises one or more propellers (13) arranged side by side or one behind the other.

11. Transverse thruster according to any of Claims 1 to 10, **characterized in that** the axis of the at least one electric motor (11) and the axis of the at least one propeller (13) are at right angles to one another.

## Revendications

1. Propulseur transversal notamment propulseur d'étrave pour des navires comportant un boîtier (5), au moins un moteur électrique (11) et au moins une hélice (13),
**caractérisé en ce que**
dans le boîtier (5) installé de manière fixe à l'extèrieur de la coque du navire (6), comporte un moteur électrique (11) ou plusieurs moteurs électriques (11) en série dans la direction longitudinale du navire et au moins une hélice (13).

2. Propulseur transversal selon la revendication 1,
**caractérisé en ce que**
le boîtier (5) installé à l'extérieur du navire est fixé à l'extrémité extérieure du côté inférieur de l'étrave ou de la proue de la coque du navire (6).

3. Propulseur transversal selon la revendication 1 ou 2,
**caractérisé en ce que**
le boîtier (5) installé à l'extérieur du navire et le moteur électrique (11) est refroidi par de l'eau.

4. Propulseur transversal selon les revendications 1 à 3,
**caractérisé en ce que**
le boîtier (5) installé à l'extérieur du navire est fixé en trois points d'appui à la coque du navire (6).

5. Propulseur transversal selon les revendications 1 à 4,
**caractérisé en ce que**
le boîtier fixé à l'extérieur du navire à l'aide de trois ou plus de trois tiges filetées (1, 1a) traversant la coque du navire (6) pour être fixé à la coque du navire (6).

6. Propulseur transversal selon la revendication 5,
**caractérisé en ce qu'**
au moins l'une des tiges filetées (1, 1a) est un arbre creux (1a).

7. Propulseur transversal selon la revendication 6,
**caractérisé par**
un câble de raccordement (11) traversant l'arbre creux (1a).

8. Propulseur transversal selon la revendication 4,
**caractérisé en ce que**
dans la zone d'appui ou aux points de fixation, le boîtier (5) comporte des cavités recevant des joints en caoutchouc (2), de préférence des joints en caoutchouc mousse.

9. Propulseur transversal selon les revendications 1 à 8,
**caractérisé en ce que**
des éléments en caoutchouc dur (4, 7) sont prévus au niveau des points d'appui sur les deux faces de la paroi (6) de la coque du navire.

10. Propulseur transversal selon les revendications 1 à 9,
**caractérisé en ce que**
le boîtier (5) installé à l'extérieur du navire comporte une ou plusieurs hélices (13) situées l'une à côté de l'autre ou l'une derrière l'autre.

11. Propulseur transversal selon les revendications 1 à 10,
**caractérisé en ce que**
l'axe d'au moins un moteur électrique (11) et l'axe d'au moins une hélice (13) sont disposés à l'équerre.
